# EUROPÄISCHE PATENTANMELDUNG

(11) **EP 3 045 854 A1**
(43) Veröffentlichungstag der Anmeldung: **20.07.2016**
(21) Anmeldenummer: 16151050.8
(22) Anmeldetag: 13.01.2016
(51) Int. Cl.: F28F 9/00, F28D 9/00, F28D 21/00, F02M 26/00

(54) **BRENNKRAFTMASCHINE**

(30) Priorität: 16.01.2015 DE 102015200657
(71) Anmelder: Mahle International GmbH, 70376 Stuttgart (DE)
(72) Erfinder: NEHER, Stefan, Dipl.-Ing, 73084 Salach (DE); GESKES, Peter, 73760 Ostfildern (DE); GRILL, Oliver, 71159 Mötzingen (DE)
(74) Vertreter: BRP Renaud & Partner mbB Rechtsanwälte Patentanwälte Steuerberater

(57) **Zusammenfassung**

Die Erfindung betrifft eine Brennkraftmaschine (1) mit einem Gehäuse (2) und zumindest einem darin angeordneten Hohlraum (3) zum Durchströmen mittels einer Kühlflüssigkeit (12) zum Kühlen der Brennkraftmaschine (1) und mit einem Abgaskühler (4) zum Kühlen von einem Verbrennungsprozess zuzuführendem Abgas (11). Erfindungswesentlich ist dabei,
- dass der Abgaskühler (4) als Stapelscheibenkühler mit zumindest zwei Stapelscheiben (5), einer Deckplatte (6) und einer Anschraubplatte (7) zum Anschrauben an das Gehäuse (2) der Brennkraftmaschine (1) ausgebildet ist,
- dass der Abgaskühler (4) in an dem Gehäuse (2) angeschraubtem Zustand in einen von Kühlflüssigkeit (12) durchströmten Hohlraum (3) des Gehäuses (2) ragt,
- dass die Anschraubplatte (7) zumindest an einem Abgaseinlass (8) ein in Richtung der benachbarten Stapelscheibe (5) vorstehendes Distanzelement (9) aufweist, das einen Abstand zwischen der Anschraubplatte (7) und der benachbarten Stapelscheibe (5) vergrößert und den Abgaskühler (4) tiefer in dem Hohlraum (3) positioniert.

## Beschreibung

Die vorliegende Erfindung betrifft eine Brennkraftmaschine mit einem Gehäuse und zumindest einem darin angeordneten Hohlraum zum Durchströmen mittels einer Kühlflüssigkeit zum Kühlen der Brennkraftmaschine und mit einem Abgaskühler zum Kühlen von einem Verbrennungsprozess zuzuführendem Abgas, gemäß dem Oberbegriff des Anspruchs 1.

Abgaskühler werden heute dazu eingesetzt, um Stickoxid- und Partikelemissionen deutlich reduzieren zu können. Dabei wird ein Teil des Abgases im Abgaskrümmer abgezweigt und anschließend durch den Abgaskühler geleitet und gekühlt. Das abgekühlte Abgas wird dann mit angesaugter Frischluft vermischt und als Gemisch der Brennkraftmaschine erneut zur Verbrennung zugeführt. Aufgrund der vergleichsweise hohen Abgastemperaturen ist ein solcher Abgaskühler einer hohen thermischen Belastung ausgesetzt, wobei der Kühler auf jeden Fall derart dimensioniert und ausgebildet sein muss, dass es aufgrund der vergleichsweise hohen Abgastemperaturen nicht zu Beschädigungen kommt.

Abgaskühler werden dabei prinzipiell entweder über Halter direkt an der Brennkraftmaschine angeschraubt oder auf feste Halter montiert und anschließend mit Spannbändern fixiert. Der Abgaskühler besitzt dabei ein Gehäuse, in welches abgasführende Rohre eingebaut werden, die wiederum von Kühlflüssigkeit umströmt sind. Eine deutliche Vereinfachung stellen dabei Abgaskühler dar, die in einen Hohlraum eines Gehäuses der Brennkraftmaschine, beispielsweise einen Motorblock oder ein Kurbelgehäuse, integriert sind und dadurch direkt an das Kühlsystem der Brennkraftmaschine angeschlossen werden können.

Aus der EP 1 099 847 A2 ist eine gattungsgemäße Brennkraftmaschine mit einem Gehäuse und darin angeordneten Hohlräumen zum Durchströmen mittels einer Kühlflüssigkeit zum Kühlen der Brennkraftmaschine bekannt. Die Brennkraftmaschine besitzt dabei außerdem einen Abgaskühler zum Kühlen von einem Verbrennungsprozess zuzuführendem Abgas. Neben dem Abgaskühler ist dabei zusätzlich noch ein Ölkühler in den Kühlkreislauf der Brennkraftmaschine integriert, wobei der Abgaskühler weiter von einer Hauptkühlflüssigkeitströmung entfernt ist als der Ölkühler, was das Risiko birgt, dass nicht genügend Kühlflüssigkeit durch den Abgaskühler strömt. Vielmehr steht der Abgaskühler sogar etwas hervor und bildet hier einen Totraum. Hierdurch dürfte die thermische Haltbarkeit eingeschränkt werden.

Aus der DE 10 2004 015 487 A1 ist eine Brennkraftmaschine mit einem Kurbelgehäuse und einem Zylinderkopf bekannt, an dem eine Abgassammelleitung und eine Frischgasleitung befestigt sind. Diese beiden Leitungen sind über eine Abgasrückführleitung mit in die Abgasrückführleitung eingeschaltetem Abgasrückführventil mit einem Abgaskühler verbunden. Um einen Anbau der Abgasrückführeinrichtung an die Brennkraftmaschine verbessern zu können, ist das Gehäuse des Abgaskühlers zumindest in einem Teilbereich ein integraler Bestandteil des Kurbelgehäuses.

Aus der EP 2 036 097 A1 ist eine weitere gattungsgemäße Brennkraftmaschine bekannt, ebenso wie aus der WO 2007/003303 A1.

Nachteilig bei den heutigen Abgaskühlern ist, dass diese vergleichsweise teuer und auch bei geringen Leistungsanforderungen an den jeweiligen Abgaskühler aus vielen Einzelteilen aufgebaut sind. Die hohen Kosten liegen dabei insbesondere an einem vergleichsweise teuren Gehäuse, welches bis zu 2 mm dick ist.

Die vorliegende Erfindung beschäftigt sich mit dem Problem, für eine Brennkraftmaschine der gattungsgemäßen Art eine verbesserte oder zumindest eine alternative Ausführungsform anzugeben, welche eine effektive und zugleich kostengünstige Abgaskühlung ermöglicht.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, einen Abgaskühler in einem in einem Gehäuse einer entsprechenden Brennkraftmaschine angeordneten Hohlraum zu positionieren und dadurch direkt in einen Kühlflüssigkeitskreislauf der Brennkraftmaschine zu integrieren und über ein speziell gestaltetes Distanzelement tiefer und damit hinsichtlich der Wärmeübertragung optimiert in dem Hohlraum der Brennkraftmaschine anzuordnen. Die erfindungsgemäße Brennkraftmaschine besitzt dabei ein Gehäuse mit darin angeordneten Hohlräumen, welche von Kühlflüssigkeit durchströmt sind und darüber die Brennkraftmaschine kühlen. Zusätzlich besitzt die erfindungsgemäße Brennkraftmaschine einen Abgaskühler zum Kühlen von einem Verbrennungsprozess zuzuführendem Abgas. Erfindungsgemäß ist nun der Abgaskühler als Stapelscheibenkühler mit zumindest zwei Stapelscheiben, einer Deckplatte und einer Anschraubplatte zum Anschrauben an das Gehäuse der Brennkraftmaschine ausgebildet. In an dem Gehäuse angeschraubtem Zustand ragt der Abgaskühler in einen von der Kühlflüssigkeit durchströmten Hohlraum des Gehäuses der Brennkraftmaschine hinein.

Bei dem Distanzelement kann es sich um ein separates Distanzstück handeln, wie beispielsweise einen Metallring, eine Buchse oder ein Blechteil, wobei auch denkbar ist, dass das Distanzelement als ein aus der Anschraubplatte ausgeformter und damit einstückig mit der Anschraubplatte ausgebildeter Napf ausgebildet ist. Letzteres stellt dabei die bevorzugte Ausführungsform dar, da diese kostengünstig und ohne weiteren Montageaufwand zu realisieren ist. Bei einer separaten Ausbildung des Distanzelements, ist dieses mit angrenzenden Bauteilen, insbesondere mit der Anschraubplatte, verbunden, beispielsweise verlötet, verschweißt oder verschraubt. Sowohl der Napf als auch das separate Distanzstück vergrößern einen Abstand zwischen der Anschraubplatte und der benachbarten Stapelscheibe und positionieren dadurch den Abgaskühler tiefer in dem Hohlraum. Durch die tiefere Positionierung des Abgaskühlers bzw. dessen Stapelscheiben in dem Hohlraum, kann dieser besser von der Kühlflüssigkeit umströmt und damit das darin strömende Abgas gekühlt werden. Zugleich kann mit dem erfindungsgemäß am Abgaseinlass realisierten Distanzelement der Eintrittsbereich des Abgases deutlich besser von Kühlflüssigkeit umströmt werden, wodurch die thermische Wechselfestigkeit und die Lebenserwartung des Abgaskühlers erhöht werden können.

Bei einer vorteilhaften Weiterbildung der erfindungsgemäßen Lösung sind zumindest die Stapelscheiben und die Anschraubplatte miteinander verlötet, verschweißt oder verschraubt. Besonders bevorzugt ist dabei eine Komplettverlötung sowohl des Stapelscheibenblocks mit den einzelnen Stapelscheiben als auch der Anschraubplatte bzw. der Deckplatte mit dem Stapelscheibenblock. Hierdurch ist insbesondere auch eine Vorfertigung des Abgaskühlers möglich.

Bei einer weiteren vorteilhaften Ausführungsform der erfindungsgemäßen Lösung ist das Distanzelement zugleich als Strömungsleitelement ausgebildet. Um eine möglichst gleichmäßige Durchströmung des Abgaskühlers mit zu kühlendem Abgas erreichen zu können, kann das Distanzelement als Strömungsleitelement ausgebildet sein und dadurch insbesondere sogenannte Totbereiche vermeiden. Darüber hinaus kann durch einen als Strömungsleitelement ausgebildetes Distanzelement auch eine gleichmäßige Durchströmung des Abgaskühlers erzwungen werden, wodurch ein hoher Wärmeübertrag und damit eine effektive Abgaskühlung möglich sind.

Bei einer vorteilhaften Weiterbildung ist vorgesehen, dass das Distanzelement außen eine oberflächenvergrößernde Struktur, insbesondere Sicken, Noppen oder Rippen, aufweist. Hierdurch können die wärmeübertragende Oberfläche vergrößert und der Wärmetausch verbessert werden.

Zweckmäßig beträgt die Tiefe a des Distanzelements zumindest 5 mm. Mittels einer Tiefe a von zumindest 5 mm erfolgt eine besonders gute Umspülung des Distanzelementes mit Kühlflüssigkeit und damit eine optimale Kühlung desselben, was wiederum die thermische Wechselfestigkeit steigert.

Bei einer weiteren vorteilhaften Ausführungsform der erfindungsgemäßen Lösung beträgt ein Abstand b zwischen einem durch zwei Stapelscheiben gebildeten Abgaskanal und der Anschraubplatte zumindest 8 mm. Hierdurch kann aufgrund des zwischen dem ersten Abgaskanal und der Anschraubplatte liegenden Luftpolster auch eine wirkungsvolle Isolierschicht geschaffen werden, die eine kritische, thermische Belastung der Anschlussplatte in diesem Bereich verhindert.

Bei einer weiteren vorteilhaften Ausführungsform der erfindungsgemäßen Lösung ist in der Anschraubplatte im Bereich eines Abgasauslasses ein eingeprägter (Abgas-)umlenkkanal vorgesehen, wobei zusätzlich zwischen der Anschraubplatte und der benachbarten Stapelscheibe eine Zwischenscheibe angeordnet ist, die am Abgasauslass einen in Richtung der benachbarten Stapelscheibe ausgeformten Napf aufweist. Dieser kann analog zum Napf am Abgaseinlass selbstverständlich ebenfalls als separates Distanzstück ausgebildet sein. Hierdurch ist es möglich, das aus dem Abgaskühler austretende und gekühlte Abgas an der Austrittsseite in einem in die Anschraubplatte eingeprägten Abgasumlenkkanal zu sammeln und beispielsweise direkt an einen Abgasüberströmkanal in der Brennkraftmaschine zu übergeben und auf die kalte Seite der Brennkraftmaschine zu leiten.

Zweckmäßig ist an der Anschraubplatte im Bereich eines Abgaseinlasses ein Abgasrückventil angeordnet, welches insbesondere über an der Anschraubplatte angeordnete Gewindebolzen angeschraubt ist. Diese Gewindebolzen können beispielsweise mit der Anschlussplatte verschweißt sein und ermöglichen ein vergleichsweise einfaches Vormontierten des Abgasrückführventils an der Anschlussplatte. Eine Verschraubung des Abgasrückführventils über die an der Anschraubplatte angeordneten Gewindebolzen ermöglicht es darüber hinaus, dass das Abgasrückführventil indirekt über die Gewindebolzen und die Anschraubplatte am Motor, das heißt an der Brennkraftmaschine fixiert wird, wodurch der Vibrationsübertrag an den Stapelscheibenblock zumindest reduziert wird.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Dabei zeigen, jeweils schematisch,
- Fig. 1: eine Schnittdarstellung durch eine erfindungsgemäße Brennkraftmaschine,
- Fig. 2: eine Detaildarstellung im Bereich eines Abgaseinlasses aus Fig. 1, mit einem als Napf ausgebildetem Distanzelement,
- Fig. 3: eine Ansicht auf einen Abgaskühler,
- Fig. 4: eine Ansicht von oben sowie eine Schnittdarstellung durch einen Abgaskühler mit Abgasrückführventil,
- Fig. 5: eine Detaildarstellung im Bereich eines Abgaseinlasses mit als separatem Distanzstück ausgebildeten Distanzelement.

Entsprechend den Fig. 1, 2 und 5, weist eine erfindungsgemäße Brennkraftmaschine 1 ein Gehäuse 2 mit einem darin angeordneten Hohlraum 3 auf. Der Hohlraum 3 ist dabei von einer Kühlflüssigkeit 12 durchströmt, mittels welcher die Brennkraftmaschine 1 gekühlt wird. Des Weiteren besitzt die erfindungsgemäße Brennkraftmaschine 1 einen Abgaskühler 4 (vgl. auch die Fig. 3 und 4) zum Kühlen von einem Verbrennungsprozess zuzuführendem Abgas. Durch die Abgasrückführung sollen insbesondere die Stickoxid- und Partikelemissionen reduziert werden.

Betrachtet man die Fig. 1 bis 5 weiter, so kann man erkennen, dass der Abgaskühler 4 als Stapelscheibenkühler ausgebildet ist und mehrere Stapelscheiben 5, eine Deckplatte 6 sowie eine Anschraubplatte 7 zum Anschrauben an das Gehäuse 2 der Brennkraftmaschine 1 aufweist.

Wie insbesondere der Fig. 1 deutlich zu entnehmen ist, ragt der Abgaskühler 4 in an dem Gehäuse 2 montiertem, das heißt angeschraubten Zustand in den von Kühlflüssigkeit 12 durchströmten Hohlraum 3 des Gehäuses 2 hinein, so dass seine Stapelscheiben 5 von der im Hohlraum 3 strömenden Kühlflüssigkeit 12 durchströmt werden können.

Erfindungsgemäß weist die Anschraubplatte 7 zusätzlich zumindest an einem Abgaseinlass 8 ein in Richtung der benachbarten Stapelscheibe 5, das heißt hier in Y-Richtung ausgeformtes Distanzelemente 9 auf, das einen Abstand zwischen der Anschraubplatte 7 und der benachbarten Stapelscheibe 5 vergrößert und dadurch den Gaskühler 4 in Y-Richtung tiefer in dem Hohlraum 3 positioniert. Hierdurch kann insbesondere erreicht werden, dass die Stapelscheiben 5, das heißt der Wärmeübertragerblock des Abgaskühlers 4 besser von der Kühlflüssigkeit 12 durchströmt und damit auch besser gekühlt wird. Das Distanzelement 9 kann entweder als aus der Anschraubplatte 7 einstückig ausgeformter Napf 24 (vgl. Fig. 2) ausgebildet sein, oder es handelt sich um ein separates Distanzstück 25 (vgl. Fig. 5), insbesondere eine Platte, einen Ring, ein Blechelement, eine Hülse oder eine Buchse. Letzteres ist dann mit der Anschraubplatte 7 verbunden, insbesondere verschraubt, verlötet oder verschweißt. Zusätzlich oder alternativ kann es auch mit der ersten Stapelscheibe 5 verbunden sein.

Unabhängig von der Ausführungsform des Distanzelements 9, kann dieses außen eine oberflächenvergrößernde Struktur 26, insbesondere Sicken, Noppen oder Rippen, aufweisen, wie dies beispielsweise in den Fig. 2 und 5 dargestellt ist. Hierdurch kann der Wärmeübertrag aufgrund der vergrößerten Oberfläche insbesondere im temperaturkritischen Bereich des Abgaseinlasses 8 deutlich verbessert werden.

Zweckmäßig sind zumindest die Stapelscheiben 5 und die Anschraubplatte 7 miteinander verlötet, verschweißt oder verschraubt. Selbstverständlich ist üblicherweise der gesamte Abgaskühler 4, bestehend aus Deckplatte 6, Stapelscheiben 5 und Anschraubplatte 7 verlötet, so dass der Abgaskühler 4 nicht nur zuverlässig dicht und rationell hergestellt, sondern zugleich auch vormontiert werden kann.

Bei einer weiteren vorteilhaften Ausführungsform der erfindungsgemäßen Lösung ist das Distanzelement 9 zugleich als Strömungsleitelement 10 ausgebildet und erzwingt hierdurch eine gleichmäßige und damit hinsichtlich der Wärmeübertragung optimale Durchströmung des Abgaskühlers 4 mit Abgas 11. Eine Tiefe a des Distanzelements 9 beträgt dabei zumindest 5 mm, wie dies gemäß der Fig. 2 dargestellt ist, wodurch ein tiefes Einbringen des Abgaskühlers 4 in den Hohlraum 3 des Gehäuses 2 der Brennkraftmaschine 1 und damit eine Anordnung des Abgaskühlers 4 in der Hauptkühlflüssigkeitsströmung erreicht werden können. Ein Abstand b zwischen einem durch zwei Stapelscheiben 5 gebildeten Abgaskanal 13 und der Anschraubplatte 7 sollte zumindest 8 mm betragen.

Zwischen zwei benachbarten Abgaskanälen 13 ist jeweils ein Kühlflüssigkeitskanal 14 angeordnet, der von der Kühlflüssigkeit 12 durchströmt ist. Eine Höhe h_{AGK} eines durch zwei Stapelschreiben 5 gebildeten Abgaskanals 13 liegt dabei zwischen 4 und 8 mm, wogegen eine Höhe h_{KFK} eines zwischen zwei Stapelscheiben 5 gebildeten Kühlflüssigkeitskanals 14 zwischen 2 mm und 10 mm, insbesondere zwischen 2 mm und 5 mm liegt. In dem Abgaskanal 13 können dabei selbstverständlich Turbulenzeinlagen 15 angeordnet sein, die eine Verwirbelung des im Abgaskanal 13 strömenden Abgases 11 erzwingen und dadurch den Wärmeübertrag verbessern. In gleicher Weise können im Kühlflüssigkeitskanal 14 Noppen 16 (vgl. Fig. 2) angeordnet sein, welche die Kühlflüssigkeit 12 verwirbeln und dadurch ebenfalls den Wärmeübertrag verbessern.

Betrachtet man nochmals die Fig. 2, so kann man erkennen, dass zwischen der Anschraubplatte 7 und der direkt benachbarten Stapelscheibe 5 eine Zwischenscheibe 17 angeordnet ist, die an einem Abgasauslass 18 (vgl. Fig.1 sowie 3 und 4) einen in Richtung der benachbarten Stapelscheibe 5 ausgeformten Napf 9' aufweist. Hierdurch ist es möglich, zwischen der Zwischenscheibe 17 und der Anschraubplatte 7 einen Umlenkkanal 19 auszubilden, mittels welchem beispielsweise das aus dem Abgaskühler 4 gekühlt austretende Abgas 11 in einen Abgasüberströmkanal 20 (vgl. Fig. 1) eingeleitet und im Gehäuse 2 der Brennkraftmaschine 1, das heißt im Motorblock, auf die kalte Seite der Brennkraftmaschine 2 geleitet werden kann. In der Anschraubplatte 7 sind darüber hinaus Durchgangsöffnungen 21 (vgl. insbesondere die Fig. 3 und 4) vorgesehen, die als Schraublöcher bezeichnet werden und über welche ein Anschrauben der Anschraubplatte 7 und damit des Abgaskühlers 4 am Gehäuse 2 der Brennkraftmaschine 1 erfolgt.

Um darüber hinaus ein Abgasrückführventil 22 (vgl. Fig. 4) möglichst einfach und schnell an der Anschraubplatte 7 und damit am Abgaskühler 4 befestigen zu können, können an der Anschraubplatte 7 Gewindebolzen 23 vorgesehen sein, auf welche das Abgasrückführventil 22 aufgesteckt und mittels nicht gezeigter Muttern festgeschraubt wird. Hierdurch ist insbesondere auch eine Vormontage des Abgasrückführventils 23 am Abgaskühler 4 möglich. Die beiden Gewindebolzen 23 ermöglichen dabei auch eine Positionierung des Abgasrückführventils 22 hinsichtlich der Anschraubplatte 7, wobei das Abgasrückführventil 22 an den anderen Durchgangsöffnungen 21 über die Anschraubplatte 7 direkt mit dem Motorblock, das heißt dem Gehäuse 2 der Brennkraftmaschine 1 verschraubt wird.

Mit der erfindungsgemäßen Brennkraftmaschine 1 sind folgende Vorteile erzielbar:
- ein hoher Integrationsgrad,
- eine deutliche verbesserte thermische Wechselfestigkeit durch sehr gute Umspülung des Abgaseinlasses 8 und dem realisierten Abstand b zwischen einer Anschraubebene und der Ebene des ersten Abgaskanals 13,
- eine einfache Montage eines Abgasrückführventils 22 durch entsprechende Gewindebolzen 23 auf der Anschraubplatte 7,
- eine einfache Verschraubung des Abgasrückführventils 22 am Gehäuse 2 (weitestgehend) der Brennkraftmaschine 1, wodurch geringe Vibrationsbelastungen auf den Abgaskühler 4 übertragen werden,
- eine Vormontage des Abgasrückführventils 22 an der Anschraubplatte 7 durch die Gewindebolzen 23,
- eine Integration eines Umlenkkanals 19 durch Verwendung von einer zusätzlichen Zwischenscheibe 17.

## Patentansprüche

1. Brennkraftmaschine (1) mit einem Gehäuse (2) und zumindest einem darin angeordneten Hohlraum (3) zum Durchströmen mittels einer Kühlflüssigkeit (12) zum Kühlen der Brennkraftmaschine (1) und mit einem Abgaskühler (4) zum Kühlen von einem Verbrennungsprozess zuzuführendem Abgas (11), **dadurch gekennzeichnet,**
- **dass** der Abgaskühler (4) als Stapelscheibenkühler mit zumindest zwei Stapelscheiben (5), einer Deckplatte (6) und einer Anschraubplatte (7) zum Anschrauben an das Gehäuse (2) der Brennkraftmaschine (1) ausgebildet ist,
- **dass** der Abgaskühler (4) in an dem Gehäuse (2) angeschraubtem Zustand in einen von Kühlflüssigkeit (12) durchströmten Hohlraum (3) des Gehäuses (2) ragt,
- **dass** die Anschraubplatte (7) zumindest an einem Abgaseinlass (8) ein in Richtung der benachbarten Stapelscheibe (5) abstehendes Distanzelement (9) aufweist, das einen Abstand zwischen der Anschraubplatte (7) und der benachbarten Stapelscheibe (5) vergrößert und den Abgaskühler (4) tiefer in dem Hohlraum (3) positioniert.

2. Brennkraftmaschine nach Anspruch 1,
**dadurch gekennzeichnet,**
**dass** zumindest die Stapelscheiben (5) und die Anschraubplatte (7) miteinander verlötet, verschweißt oder verschraubt sind.

3. Brennkraftmaschine nach Anspruch 1 oder 2,
**dadurch gekennzeichnet,**
**dass** das Distanzelement (9) als Strömungsleitelement (10) ausgebildet ist.

4. Brennkraftmaschine nach einem der vorhergehenden Ansprüche,
**dadurch gekennzeichnet,**
**dass** eine Tiefe a des Distanzelements (9) zumindest 5 mm beträgt.

5. Brennkraftmaschine nach einem der Ansprüche 1 bis 4,
**dadurch gekennzeichnet,**
**dass** ein Abstand b zwischen einem durch zwei Stapelscheiben (5) gebildeten Abgaskanal (13) und der Anschraubplatte (7) zumindest 8 mm beträgt.

6. Brennkraftmaschine nach einem der vorhergehenden Ansprüche,
**dadurch gekennzeichnet,**
**dass** eine Höhe h_{AGK} eines durch zwei Stapelscheiben (5) gebildeten Abgaskanals (13) zwischen 4 mm < h_{AGK} < 8 mm liegt.

7. Brennkraftmaschine nach einem der Ansprüche 1 bis 6,
**dadurch gekennzeichnet,**
**dass** eine Höhe h_{KFK} eines durch zwei Stapelscheiben (5) gebildeten Kühlflüssigkeitskanals (14) zwischen 2 mm < h_{KFK} < 10 mm liegt.

8. Brennkraftmaschine nach einem der Ansprüche 1 bis 7,
**dadurch gekennzeichnet,**
- **dass** an der Anschraubplatte (7) im Bereich eines Abgasauslasses (18) ein eingeprägter Umlenkkanal (19) vorgesehen ist,
- **dass** zwischen der Anschraubplatte (7) und der benachbarten Stapelscheibe (5) eine Zwischenscheibe (17) angeordnet ist, die am Abgasauslass (18) ein in Richtung der benachbarten Stapelscheibe (5) angeordnetes Distanzelement (9') aufweist.

9. Brennkraftmaschine nach einem der Ansprüche 1 bis 8,
**dadurch gekennzeichnet,**
**dass** an der Anschraubplatte (7) im Bereich des Abgaseinlasses (8) ein Abgasrückführventil (22) angeordnet, insbesondere anschraubt, ist.

10. Brennkraftmaschine nach Anspruch 9,
**dadurch gekennzeichnet,**
**dass** an der Anschraubplatte (7) Gewindebolzen (23) angeordnet sind, über welche das Abgasrückführventil (22) angeschraubt ist.

11. Brennkraftmaschine nach Anspruch 1 bis 10,
**dadurch gekennzeichnet,**
**dass** das Distanzelement (9) außen eine oberflächenvergrößernde Struktur, insbesondere Sicken, Noppen oder Rippen, aufweist.

12. Brennkraftmaschine nach Anspruch 1 bis 11,
**dadurch gekennzeichnet,**
**dass** das Distanzelement (9) als ein aus der Anschraubplatte (7) ausgeformter Napf (24) oder als separates Distanzstück (25), insbesondere als ein Blech, ein Ring, eine Buchse oder eine Hülse, ausgebildet ist, das mit angrenzenden Bauteilen, insbesondere mit der Anschraubplatte (7), verbunden, beispielsweise verlötet, verschweißt oder verschraubt, ist.
